# EUROPÄISCHE PATENTSCHRIFT

(11) **EP 1 990 182 B1**
(45) Veröffentlichungstag und Bekanntmachung des Hinweises auf die Patenterteilung: **27.07.2011**
(21) Anmeldenummer: 08001978.9
(22) Anmeldetag: 02.02.2008
(51) Int. Cl.: B30B 15/00

(54) **Geschmierte Reststoffbearbeitungs-Maschine**
Lubricated press for waste material
Presse lubrifiée pour résidus

(30) Priorität: 05.05.2007 DE 102007021208
(43) Veröffentlichungstag der Anmeldung: 12.11.2008
(73) Patentinhaber: Metso Lindemann GmbH, 40231 Düsseldorf (DE)
(72) Erfinder: Kock, Bernhard, 47441 Moers (DE)
(74) Vertreter: Becker, Thomas

(56) Entgegenhaltungen:
- US-A- 3 858 432
- US-A1- 2002 175 439
- US-B1- 6 186 061

## Beschreibung

Die Erfindung betrifft eine Reststoffbearbeitungsmaschine mit mindestens einem, auf den Reststoff mechanisch einwirkenden Aktuator, der mit mindestens einem Teil seiner Oberfläche relativ zu einer korrespondierenden Oberfläche eines benachbarten Bauteils der Maschine bewegbar ist.

Bei einer solchen Maschine handelt es sich beispielsweise um eine Presse, eine Schere, ein Zerkleinerungsaggregat oder dergleichen zur Aufbereitung von Reststoffen aus Metall oder anderen Werkstoffen.

Die bewegbaren Teile einer Maschine der vorgenannten Art werden üblicherweise hydraulisch aktiviert. Dies gilt für Pressstempel ebenso wie für Schermesser oder andere rotatorisch oder linear angetriebene Aktuatoren, die auf den Reststoff mechanisch einwirken.

Die relativ zueinander (oder aufeinander) bewegten Bauteile der Maschine werden meist mit einem Schmiermittel wie Öl geschmiert, um Reibung, Verschleiß und Wartung zu reduzieren. Das Schmieröl wird aus einem Schmierölbehälter an die zu schmierende(n) Stelle(n) gefördert, gegebenenfalls über einen Schmierölverteiler. Üblich ist es, eine zugehörige Schmiermittelleitung im statischen Bauteil anzuordnen. Das vorbei gleitende Bauteil sorgt für eine, allerdings meist ungleichmäßige und nicht reproduzierbare Schmiermittelverteilung.

Die US 3,858,432 offenbart eine Presse mit einer ölgeschmierten Kolben-/ Zylindereinheit. Dabei sind im statischen Zylinder Taschen (pockets) angeordnet, die ein Schmiermittel aufnehmen und über Schmiermittelleitungen abgeben.

US 2002175439 offenbart eine Maschine gemäaß dem Oberbegriff des Anspruchs 1.

Der Erfindung liegt die Aufgabe zugrunde, die Schmierung einer Maschine zur Reststoffbearbeitung zu verbessern. Das erfindungsgemäße Konzept basiert auf folgenden Überlegungen:
- Die Schmierung lässt sich optimieren, wenn der Schmiermittelaustritt im Oberflächenbereich der bewegten Teile erfolgt. Dadurch kann das Schmiermittel gezielt an definierte Schmiermittelpunkte (Schmiermittelflächen) gebracht werden.
- Die Verteilung des Schmiermittels zwischen zwei zueinander bewegten Bauteilen oder zwischen einem bewegten und einem statischen Bauteil ist präziser, wenn die Schmiermittelzufuhr über das (ein) bewegte(s) Bauteil erfolgt.
- Mehrere Schmiermittelleitungen sind über eine regelbare Verbindung an einen gemeinsamen Schmiermittelverteiler strömungstechnisch angeschlossen. Vom Schmiermittelverteiler können so einzelne Schmiermittelleitungen, Gruppen von Schmiermittelleitungen oder alle Schmiermittelleitungen hinsichtlich Zeit, Menge, Druck der Schmiermittelzufuhr beziehungsweise dem Ort der Schmiermittelabgabe gesteuert/geregelt werden.
- Mit den vorgenannten Maßnahmen lassen sich definierte Teile der Maschine zu definierten Zeitpunkten mit definierten Schmiermittelmengen versorgen.
- Mit den beschriebenen Maßnahmen lassen sich auch Schmiermittelmuster erstellen, die eine verbesserte Schmierung ermöglichen.

Danach betrifft die Erfindung in ihrer allgemeinsten Ausführungsform eine Reststoffbearbeitungsmaschine gemäß Anspruch 1.

Der Begriff Aktuator umschließt alle bewegbaren Teile der Maschine, die auf den Reststoff mechanisch einwirken. Hierzu gehören insbesondere hydraulische Stempel von Pressen, hydraulisch bewegte Messer von Industriescheren etc.

Bei einer Schrottpaketierpresse kann der Aktuator ein Pressstempel sein, der in einem Presskasten hin- und herbewegbar ist, wie dies anhand nachfolgender Figurenbeschreibung näher erläutert wird.

Der Aktuator kann auch rotatorisch zum benachbarten Bauteil bewegbar sein.

Es ist ein besonderer Vorteil der erfindungsgemäßen Lösung, dass einzelne Schmiermittelleitungen oder Gruppen von Schmiermittelleitungen vorwählbar mit Schmieröl versorgt werden können. Dadurch lassen sich an unterschiedlichen Stellen zu unterschiedlichen Zeiten unterschiedliche (oder gleiche) Schmierölmengen zur Schmierung bereitstellen.

Das Schmiermittel kann mit unterschiedlichem Druck gefördert werden. Das Schmiermittel kann in unterschiedlicher Menge durch eine oder mehrere Schmiermittelleitungen geführt werden. Die Schmiermittelzufuhr kann aber auch zu unterschiedlichen Zeiten aktiviert werden, um das Schmiermittel an definierten Stellen zwischen bewegtes und statisches Teil zu fördern.

Steuerungs- und regeltechnische Maßnahmen können so ausgelegt werden, dass bestimmte Schmierprofile für bestimmte Anwendungen gewählt werden.

Die Schmiermittelleitungen sind üblicherweise schmale Kanäle von beliebigem Querschnitt, meist rundem Querschnitt. Zumindest der Austrittsbereich der Schmiermittelleitung im Bereich der Oberfläche des Aktuators kann aber je nach Anwendungsfall auch andere Querschnittsgeometrien aufweisen, beispielsweise die eines Kreises, Rechtecks, Dreiecks, einer Evolvente, eines Mehrecks oder eines Ovals.

Die Querschnittsflächen der Schmiermittelleitungen und insbesondere der Öffnungen in die Oberfläche des Aktuators werden je nach Anwendungsfall gewählt. Üblicherweise liegen sie im Bereich einiger mm²

Bei dem in nachfolgender Figurenbeschreibung erläuterten Ausführungsbeispiel wird Folgendes dargestellt:
- Figur 1:: Eine Aufsicht auf ein Aktuator einer Schrottpaketierpresse
- Figur 2:: Eine Seitenansicht des Aktuators nach Figur 1
- Figur 3:: Eine Aufsicht gemäß Figur 1 mit zugehörigem Presskasten
- Figur 4:: Eine Aufsicht analog Figur 3 mit zurückgezogenem Aktuator

Die nachstehende Figurenbeschreibung orientiert sich an der schematischen Darstellung. Da die Bauteile als solche bekannt sind, werden nur die für die Erfindung wesentlichen Merkmale näher beschrieben:

In Figur 1 ist mit dem Bezugszeichen 10 ein Aktuator in Form eines Pressstempels einer Schrottpaketierpresse dargestellt. Der Aktuator 10 weist einen Körper 12, einen Kopf 14 mit Anschlägen 16 und am gegenüberliegenden Ende eine Pressfläche 18 auf. Aufgrund einer angenäherten Quaderform des Körpers 12 umfasst der Körper 12 neben dem Kopf 14 und der Pressfläche 18 vier Oberflächen 12.1...12.4.

Im Körper 12 (aus Stahl) ist ein Schmiermittelverteiler 23 angeordnet, in den eine (nicht dargestellte) Förderleitung für Schmieröl einmündet (schematisch durch einen Pfeil dargestellt).

Vom Schmiermittelverteiler 23 verlaufen insgesamt sechs Schmiermittelleitungen 22 zu unterschiedlichen Stellen im Bereich der Oberflächen 12.1, 12.2, 12.4 des Körpers 12. Jede Schmiermittelleitung 22 endet an einer Austrittsöffnung, die als "Schmiermittelpunkt" 24 gekennzeichnet ist.

Figur 3 zeigt den in einen zugehörigen Presskasten 30 voll eingefahrenen Aktuator 10. Schematisch ist bei 32 ein weiterer, senkrecht zur Zeichenebene wirkender Aktuator der Schrottpaketierpresse dargestellt.

Die Position des Aktuators 10 gemäß Figur 3 ist in Figur 4 durch die Linie 50 dargestellt. Eine zurückgezogene Position des Aktuators 10 wird durch die Linie 40 symbolisiert. Im Bereich zwischen 40 und 50 bewegt sich der Aktuator 10 hin und her. Dabei gleiten seine Oberflächen 12.1, 12.2 und 12.4 entlang korrespondierender Flächen 30.1, 30.2, 30.4 des Presskastens 30.

Nach einem vorwählbaren Programm wird Schmieröl in den Schmiermittelverteiler 23 und von dort in die Schmiermittelleitungen 22 gegeben und über die Schmiermittelpunkte 24 in den Bereich zwischen korrespondierende Flächenabschnitten (12.1, 30.1; 12.2, 30.2; 12.4, 30.4) des Aktuators beziehungsweise Presskastens gebracht.

Im dargestellten Ausführungsbeispiel erfolgt die Schmiermittelzugabe über die einzelnen Schmiermittelleitungen 22 zu unterschiedlichen Zeitpunkten während des Bewegungsablaufes des Aktuators 10. Hierdurch wurden die mit 61, 62, 63 und 64 dargestellten Stellen mit Schmiermittel versorgt und das korrespondierend dargestellte Schmiermittelmuster (aus den einzelnen Schmiermittelpunkten) erzeugt.

Ein wesentlicher Aspekt der Erfindung besteht demnach darin, dass zu unterschiedlichen Zeiten an unterschiedlichen Stellen vorwählbare Mengen an Schmiermittel über die Schmiermittelleitungen 22 an die gewünschten Stellen gebracht werden, um ein für den jeweiligen Anwendungsfall optimierte Schmiermittelprofil zu erzeugen.

## Patentansprüche

1. Reststoffbearbeitungs-Maschine, mit:
a) mindestens einem, auf den Reststoff mechanisch einwirkenden Aktuator (10), der
b) mit mindestens einem Teil seiner Oberfläche (12.1...12.4) relativ zu einer korrespondierenden Oberfläche (30.1...30.4) eines benachbarten Bauteils (30) der Maschine bewegbar ist, wobei
c) der Aktuators(10) mindestens einen Schmiermittelverteiler (23) aufweist, von dem mehrere Schmiermittelleitungen (22) verlaufen, die mit Abstand zueinander in der Oberfläche (12.1...12.4) des Aktuators (10) enden, wobei
d) einzelne Schmiermittelleitungen (22) oder Gruppen von Schmiermittelleitungen (22) hinsichtlich Zeit, Menge, Druck der Schmiermittelzufuhr beziehungsweise dem Ort der Schmiermittelabgabe gesteuert oder geregelt werden, **dadurch gekennzeichnet, dass**
e) eine regelbare strömungstechnische Verbindung zwischen dem Schmiermittelverteiler (23) und den angeschlossenen Schmiermittelleitungen (22) besteht.

2. Maschine nach Anspruch 1, bei der der Aktuator (10) ein Pressstempel und das benachbarte Bauteil (30) ein Presskasten ist.

3. Maschine nach Anspruch 1, bei der der Aktuator (10) linear zum benachbarten Bauteil (30) bewegbar ist.

4. Maschine nach Anspruch 1, bei der der Aktuator rotatorisch zum benachbarten Bauteil bewegbar ist.

5. Maschine nach Anspruch 1, bei der die Schmiermittelleitungen (22) zumindest im Bereich der Oberfläche (12.1...12.4) des Aktuators (10) eine der folgenden Querschnittsgeometrien aufweisen: Kreis, Rechteck, Dreieck, Evolvente, Mehreck, Oval.

## Claims

1. Residual material processing machine, comprising:
a) at least one actuator (10) which acts mechanically upon the residual material, and
b) at least a portion of a surface (12.1 ... 12.4) of which is movable relative to a corresponding surface (30.1 ... 30.4) of an adjacent component (30) of the machine,
c) the actuator (10) having at least one lubricant distributor (23), from which there extend a plurality of lubricant lines (22) which terminate, at a distance from each other, in the surface (12.1 ... 12.4) of the actuator (10), wherein individual lubricant lines (22) or groups of lubricant lines (22) can be controlled with respect to time, quantity, pressure of lubricant supply or lubricant delivery location respectively, **characterized by**
d) a controllable fluidic connection between the lubricant distributor (23) and the associated lubricant lines (22).

2. Machine according to Claim 1, wherein the actuator (10) is a pressing ram and the adjacent component (30) is a pressing box.

3. Machine according to Claim 1, wherein the actuator (10) can be moved in a linear manner relative to the adjacent component (30).

4. Machine according to Claim 1, wherein the actuator can be moved in a rotatory manner relative to the adjacent component.

5. Machine according to Claim 1, wherein lubricant can be delivered at differing pressures into the connected lubricant lines (22) by the lubricant distributor (23).

## Revendications

1. Machine pour le traitement de produit résiduel, comprenant
a) au moins un actionneur (10) agissant mécaniquement sur le produit résiduel, lequel
b) peut être déplacé au moyen d'au moins une partie de sa surface (12.1... 12.4) par rapport à une surface (30.1... 30.4) correspondante d'un composant (30) voisin de la machine, dans laquelle
c) l'actionneur (10) présentant au moins un répartiteur de lubrifiant (23), duquel partent plusieurs conduites de lubrifiant (22) qui se terminent à distance les unes des autres dans la surface (12.1... 12.4) de l'actionneur (10),
d) des conduites de lubrifiant (22) individuelles ou des groupes de conduites de lubrifiant (22) sont commandées ou réglées en ce qui concerne le temps, la quantité, la pression de l'arrivée de lubrifiant et l'emplacement de la délivrance de lubrifiant, **caractérisée en ce que**
e) une liaison réglable et fluidique existe entre le répartiteur de lubrifiant (23) et les conduites de lubrifiant (22) raccordées.

2. Machine selon la revendication 1, sur laquelle l'actionneur (10) est un piston de compactage et le composant (30) voisin une caisse de compactage.

3. Machine selon la revendication 1, sur laquelle l'actionneur (10) peut être déplacé linéairement en direction du composant (30) voisin.

4. Machine selon la revendication 1, sur laquelle l'actionneur peut être déplacé par rotation vers le composant voisin.

5. Machine selon la revendication 1, sur laquelle les conduites de lubrifiant (22) présentent l'une des géométries de section suivantes au moins dans la zone de la surface (12.1... 12.4) de l'actionneur (10) _{:} cercle, rectangle, triangle, développante, polygone, ovale.
